# EUROPÄISCHE PATENTSCHRIFT

(11) **EP 0 206 224 B1**
(45) Veröffentlichungstag und Bekanntmachung des Hinweises auf die Patenterteilung: **03.01.1990**
(21) Anmeldenummer: 86108249.3
(22) Anmeldetag: 17.06.1986
(51) Int. Cl.: E21D 11/10, E04G 21/04, E04F 21/12

(54) **Vorrichtung zum pneumatischen Ausbringen eines hydromechanisch in Dichtstrom geförderten, erhärtenden Baustoffes, insbesondere eines hydraulischen Spritz-betons oder -mörtels**
Device for the pneumatic application of a hardenable building material hydromechanically transported in a highly viscous flow, particularly of a hydraulically injected concrete or mortar
Dispositif pour l'application de matériaux de construction durcissables, transportés hydromécaniquement dans un courant à haute viscosité, en particulier d'un béton ou mortier hydraulique projeté

(30) Priorität: 28.06.1985 DE 3523143
(43) Veröffentlichungstag der Anmeldung: 30.12.1986
(73) Patentinhaber: Friedrich Wilh. Schwing GmbH, D-44653 Herne (DE)
(72) Erfinder: von Eckardstein, Karl-Ernst, D-4750 Unna (DE)
(74) Vertreter: Herrmann-Trentepohl, Werner, Dipl.-Ing.

(56) Entgegenhaltungen:
- EP-A- 0 136 523
- DE-A- 3 218 159

## Beschreibung

Die Erfindung betrifft eine Vorrichtung zum pneumatischen Ausbringen eines hydromechanisch im Dichtstrom geförderten, erhärtenden Baustoffes, insbesondere eines hydraulischen Spritzbetons oder -mörtels gemäß dem Oberbegriff des Anspruches 1.

Die mit der erfindungsgemäßen Vorrichtung ausgebrachten, erhärtenden Baustoffe dienen allgemein gesehen zur Verkleidung oder zur Bildung von Teilen eines Bauwerkes. Daher ist die Erfindung außer auf Spritzbeton bzw. -mörtel auch auf andere hydromechanisch geförderte Baustoffe abweichender Zusammensetzung anwendbar. Dazu gehören u. a. die spritzbaren Putze. Hydraulische Baustoffe werden auch unter Tage, d. h. im Berg- und Tunnelbau eingesetzt Häufig handelt es sich hierbei um kömige bis pulverförmige Substanzen mit unterschiedlichem Wasser-Feststoff-Faktor. Beim Verspritzen werden diese Substrate häufig mit Zuschlägen u. a. aus Kunststoff oder Fasermischungen verarbeitet. Die Erfindung ist u. a. auf Spritzbetone bzw. Spritzmötel aus diesen Baustoffen anwendbar, die ihrerseits in mehreren Zentimetern Dicke auf den Gesteinsmantel von Grubenbauen, darunter vor allem von Strecken unter Aussparung der Sohle möglichst frühzeitig nach dem Hereingewinnen, beispielsweise Sprengen des Ausbruches aufgetragen werden, um die Eigentragfähigkeit des umgebenden Gebirges zu erhöhen. Neben dieser Ausbruchssicherung beim Auffahren von Räumen im Berg-und Tunnelbau dient die erfindungsgemäße Vorrichtung auch bei Brand- und Wetterdämmen zum Abdichten sowie bei Wänden zum Glätten mit dem Ziel der Herabsetzung von Wetterwiderständen, sowie allgemein für Verbauarbeiten. Mit dem Ziel der Frühfestigkeit wird dem Baustoff flüssiger Beschleuniger beigemischt, um diesen zur Erhärtung anzuregen und dadurch in möglichst kurzer Zeit eine optimale Tragfähigkeit zu gewährleisten, die u. a. im Untertagebetrieb die Konvergenz der Gebirgsschichten gering hält. Bei den Beschleunigern handelt es sich häufig um Wasserglas, das je nach Dosierung zu einer mehr oder weniger großen Beschleunigung des Erhärtens führt.

Die hydromechanische Förderung des nassen Baustoffes, insbesondere in Form eines Mörtels oder Betonshat gegenüber der auch bekannten Trockenförderung, bei der man dem Baustoff am Ende der Leitung das notwendige Anmachwasser und den Beschleuniger zusetzt, den Vorteil einer gleichmäßigen Zusammensetzung der aufgetragenen Schichten gemäß einer vorgegebenen Rezeptur, welche die im Gefolge von ungleichmäßigen Zusammensetzungen des Baustoffes und unkontrollierter Wasserzugabe auftretenden Festigkeitsschwankungen in den aufgetragenen Schichten vermeidet. Bei der erfindungsgemäßen Vorrichtung wird der Baustoff mit Hilfe des vorzugsweise mit einer Düse versehenen Mundstückes einer z. B. mit einer Pumpe beaufschlagten Förderrohr- bzw.-schlauchleitung ausgetragen und auf die zu beschichtende Fläche gespritzt, welche durch Dirigieren des flexiblen Förderleitungsabschnittes mit einem Auftrag oder einer Hinterfüllung versehen wird. Dieses Dirigieren erfolgt in aller Regel von Hand durch einen Arbeiter.

Hierbei wird der Baustoff mit Hilfe der häufig über Düsen zugesetzten Druckluft beschleunigt und in Suspension gebracht Der Zusatz des Beschleunigers muß einerseits so erfolgen, daß das Erhärten des Baustoffes erst beginnt, wenn der Baustoff ausgetragen worden ist und die betreffende Bauwerksfläche erreicht hat. Deshalb ist es günstig, den Beschleuniger möglichst an dem Ausblasende der Vorrichtung dem Baustoff zuzusetzen. Das führt jedoch leicht dazu, daß der Beschleuniger sich nicht völlig und nicht homogen mit dem Baustoff vermischt, wodurch die auf der betreffenden Fläche durch das Dirigieren des flexiblen Förderleitungsabschnittes geschaffenen Schichten inhomogen ausfallen und deshalb die Frühfestigkeit nicht überall erreicht wird. Auch muß darauf geachtet werden, daß möglichst wenig Beschleunigerflüssigkeit mit der Förderluft weitergetragen wird, weil sie sonst in der Atmosphäre zu unerwünschten Schadstoffkonzentrationen führt.

Daraus, aber auch aus anderen Ursachen können sich Rückprallverluste einstellen, worunter man den Prozentsatz an ausgetragenem Baustoff versteht, der nicht haftet und herunterfällt. Zwar werden die bei trockenen Verfahren im Untertagebetrieb festgestellten Größenordnungen von 30 % bis 40 % von den nassen Verfahren nicht erreicht, auf die sich die Erfindung bezieht, jedoch hat auch deren Quote unterschiedliche Ursachen. Sie hängt u. a. von dem Haftvermögen des Baustoffes, dem Auftreffwinkel des aus der Ausblasöffnung austretenden Baustoffstrahles und ähnlichen Parametern ab. Insbesondere aber stellen die systembedingten Veränderungen der Tragfähigkeit des Untergrundes, auf den der Baustoff beim Spritzen auftrifft, eine der wesentlichen Ursachen des Rückpralls dar. Denn unabhängig von der Härte des Stoßes, z. B. einer Gebirgsoberfläche, verändert sich der Widerstand des Untergrundes im Zuge des Aufbaus der Spritzschicht und wird in der Regel umso geringer, je mehr der Auftrag wächst. Die Frühfestigkeit des Baustoffes spielt daher in diesem Zusammenhang ebenso wie die jeweils ausgetragene Baustoffmenge eine Rolle. Durch sorgfältiges Dirigieren des Ausblasendes der Vorrichtung lassen sich die Rückprallverluste vor allem an überhängenden Partien weitgehend einschränken.

Die Erfindung geht von einer vorbekannten Vorrichtung der eingangs bezeichneten Art aus (DE 33 35 953 Al). Hierbei dient der unmittelbar an das Mundstückrohr, mit dem der Dichtstrom des Baustoffes in den Druckluftstrom eingebracht wird, anschließende Endabschnitt der Förderschlauchleitung, die den hydromechanisch geförderten Dichtstrom des Baustoffes heranführt, zusammen mit dem Mundstück als flexibler Dirigierleitungsabschnitt. Das dem tragenden Ende des als Düse ausgebildeten Förderrohres des Mundstückes gegenüberliegende Ende dieses Förderrohres weist außer der Mündung der Druckluftleitung auch die Mündung der Zuleitung des Beschleunigers auf. Die Düse besteht in der Regel aus einem Kunststoffrohr, das auf dem Förderrohr befestigt ist und sich in Richtung auf das freie Ende verjüngt.

Das Mundstück ist wegen seiner beschriebenen zahlreichen Bauteile und wegen des Gewichtes der gefüllten Leitungen schwer und kann deshalb nur mit erheblicher Kraftanstrengung von dem Arbeiter aufgenommen werden, der damit den Baustoffstrom dirigiert. Außer dieser nach unten ziehenden Belastung muß der Arbeiter auch noch die Reaktionskräfte tragen, welche sich aus der Beschleunigung ergeben, die der austretende Förderluftstrom und der Baustoff an dem Mundstück hervorrufen und andererseits eine Folge des hohen, meistens von einer Pumpe aufgebrachten Druckes in der Förderrohr- bzw. - schlauchleitung sind ; auf der letztgenannten Bedingung beruht auch die hinderliche Wirkung, daß die an das Mundstück angeschlossene Förderschlauchleitung des Dichtstromes vollkömmen steif wird. Die Folge der mit den beschriebenen Erscheinungen verbundenen Kraftanstrengung ist ein unzureichendes Dirigieren des Baustoffstromes und damit eine unbefriedigende Qualität der durch das Aufspritzen auf die betreffenden Flächen des Bauwerkes erzeugten Schichtenfolge. Hinzu kommt eine potentielle Unfallgefährdung, die besonders hoch anzusetzen ist, wenn der Arbeiter den Baustoffstrom von einer unsicheren oder begrenzt belastbaren Standfläche aus, z. B. auf einer Bühne oder einem Mastkorb stehend dirigieren muß.

Es ist allerdings aus der DE-A-3 218159 bereits eine Vorrichtung bekannt, bei der die Austragsdüse und die Vorbereitungskammer, in der der angeförderte Baustoff durch die eingebrachte Druckluft suspendiert wird, durch eine Schlauchleitung voneinander getrennt sind. Die Vorbereitungskammer ist mit einer Vibrationsanlage versehen, durch die der diskontinuierlich angeförderte Baustoff zu einem kontinuierlichen Baustoffstrom in der Schlauchleitung umgewandelt wird. Eine solche Vorbereitungskammer ist naturgemäß zu schwer und durch die Vibrationskräfte zu unhandlich, so daß die Vorbereitungskammer auf dem Boden in einer besonderen Vorrichtung befestigt werden muß. Der Beschleuniger wird im Bereich der Austragsdüse zugeführt. Das hat zur Folge, daß gerade dort durch den unter hohem Druck eingebrachten Beschleuniger Reaktionskräfte auftreten, die ein Dirigieren der Düse bwz. des Schlauches sehr erschweren. Darüberhinaus ergibt sich durch das Einbringen des Beschleunigers erst kurz vor dem Austreten des Baustoffes, daß eine Vermischung des Beschleunigers mit dem Baustoff in nicht zufriedenzustellende Art und Weise bewirkt wird.

Der Erfindung liegt daher die Aufgabe zugrunde, bei einer Vorrichtung der als bekannt vorausgesetzten Art das Dirigieren des austretenden Baustoffstromes auf einfache Weise zu erleichtern und gleichzeitig eine bessere Verteilung des Beschleuniges im Baustoff zu erreichen.

Diese Aufgabe löst die Erfindung mit den Merkmalen des Anspruchs 1. Zweckmäßige Ausführungsformen der Erfindung sind Gegenstand der Unteransprüche.

Gemäß der Erfindung wird der gesamte, mit dem Gewicht des Dichstromes belastete Förderleitungsabschnitt und das anschließende Mundstück z. B. auf den Boden oder der Sohle des Bauwerks abgelegt. Das Dirigieren erfolgt in bekannter Weise mit einem an das Mundstück angeschlossene flexiblen Leitungsabschnitt, beispielsweise einem Schlauch, der an sich schon leichter als der abgelegte Teil ist, aber noch wesentlich weniger Gewicht aufbringt, weil in diesem Abschnitt der Dichstrom bereits in die Suspension des Baustoffes im Förderluftstrom überführt und daher die Konzentration des schweren Baustoffteile erheblich geringer als im Dichstrom ist. Infolgedessen braucht der Arbeiter nur noch ein stark reduziertes Gewicht aufzunehmen und hat abgesehen von den an der Ausblasöffnung auftretenden und den geringen, an der Mündung der Leitung des Härters entstehenden Reaktionskräften keine weiteren Reaktionskräfte zu tragen. Die Erfindung vermeidet andererseits die eingangs beschriebenen Schwierigkeiten bei nicht ordnungsgemäßer Wahl des Ortes, an dem der Härter bzw. Beschleuniger zugesetzt wird, indem sie vorsieht, daß eine Beschleunigerzuleitung an das freie Ende des Dirigierschlauchabschnittes und eine zweite Beschleunigerzuleitung am Mundstück anzuschließen.

Die Erfindung hat den Vorteil, daß sie durch konsequente Nutzung der günstigen Belastungsverhältnisse eines Dirigierschlauches, welcher den in der Förderluft suspendierten Baustoff führt, das Führen des Blasstrahles von allen Belastungen, welche die Folge der schweren Bestandteile in der Dichstromleitung und des Gewichtes des Mundstückes sind, frei macht und außerdem die Behinderung des Dirigierens des ausblasenden Baustoffstromes durch den steifen Zuführungsschlauch der Dichstromförderung aufhebt, so daß im Ergebnis das Dirigieren mit der erfindungsgemäßen Vorrichtung insbesondere durch einen Arbeiter von Hand wesentlich erleichtert ist und dadurch die Qualität der aufgetragenen Spritzschichten ebenso wie die Arbeitssicherheit gesteigert wird. Das geschieht erfindungsgemäß ohne maschinelle Hilfsmittel, also ohne die üblichen Monitoren. Wird im Rahmen der erfindungsgemäßen Vorrichtung Wasserglas als Härter verwendet, so erfolgt dessen Zuführung praktisch drucklos. Handelt es sich um wässerige Lösungen anderer Beschleuniger, so werden diese ohne Schwierigkeiten sowohl am Ende des Dirigierschlauches als auch in das Mundstück eingedüst. Dadurch ist es möglich, einerseits die Menge des am Dirigierschlauch zugesetzten Beschleunigers zu vermindern und dadurch das Dirigieren des ausblasenden Baustoffstromes weiter zu erleichtern, andererseits aber den Beschleuniger besser im Baustoff zu verteilen und dessen Erhärtung genauer zu steuern. Das ist eine Folge der Aufteilung des Beschleunigers auf zwei Massenströme, von denen der eine bereits an dem abgelegten Mundstück zugesetzt wird.

Sofern man die Erfindung benutzt, indem man wie angegeben und im Anspruch 2 beschrieben das Mundstück mit jeweils wenigstens einem anschließenden Teilstück der Druckluft- und der Rohr- bzw. Schlauchförderleitung ablegt und dazu den Boden bzw. die Sohle des Bauwerkes verwendet, entfallen in der Regel zusätzliche Maßnahmen. Wenn jedoch das Dirigieren des ausblasenden Baustoffstromes von der der eingangs beschriebenen unsicheren Standflächen aus erfolgen muß, kann es sich empfehlen, von den Merkmalen des Anspruches 3 Gebrauch zu machen. Hierbei werden nämlich die Reaktionskräfte und auch das Gewicht von Bauteilen einer Bühne bzw. eines Mastes aufgenommen, die diesen Belastungen gewachsen sind, so daß der Korb bzw. die Bühnenfläche selbst, die von dem Arbeiter betreten wird, nicht belastet zu werden braucht und daher mit ihrer begrenzten Belastbarkeit auch nicht die Anwendbarkeit der erfindungsgemäßen Vorrichtung bestimmt.

Vorzugsweise setzt man die Erfindung außerdem mit den Merkmalen des Anspruches 4 in die Praxis um. Somit ist es nämlich möglich, den Zusatz des Beschleunigers in einem Abschnitt der Dirigierleitung vorzunehmen, der starrer als ein Schlauch ist und der es deshalb ermöglicht, die Beschleunigerflüssigkeit wie erforderlich und gewünscht mit einem hohen Druck von z. B. 30 bis 40 bar und damit gleichmäßiger in dem Strom, in dem der Baustoff suspendiert ist, zu verteilen.

Die Einzelheiten der Erfindung ergeben sich aus der folgenden Beschreibung einer Ausführungsform anhand der Zeichnung. Die Zeichnung zeigt unter Fortlassung aller für das Verständnis der Erfindung nicht erforderlichen Einzelheiten und im Längsschnitt sowie in teilweise abgebrochener Darstellung eine Vorrichtung der erfindungsgemäßen Art.

Die allgemein mit 1 bezeichnete Vorrichtung dient zum pneumatischen Ausbringen eines hydromechanisch im Dichtstrom durch eine Förderleitung 2 herangeführten Baustoffes, nämlich eines Spritzbetons. Der letzte Abschnitt dieser Förderleitung 2 wird von einem Schlauch 3 gebildet, in den ein Anschlußrohr 4 eingebunden ist. Mit Hilfe einer Kupplung 5 ist das Anschlußrohr 4 an einen Rohrstutzen 6 angeschlossen, der im spitzen Winkel in ein Förderrohr 7 eines allgemein mit 8 bezeichneten Mundstückes führt. Das hintere Ende 9 des Förderrohres 7 trägt einen Düseneinsatz 10, dessen Düse 11 mit der Achse 12 des Förderrohres 7 ausgefluchtet ist. Der Düseneinsatz 10 bildet das Ende einer Zuleitung 12, welche einen ersten Beschleuniger zuführt.

Die Zuleitung 12 durchdringt ein S-förmig gebogenes Endrohr 13. Daran schließt sich ein Absperrhahn 14 an, welcher mit einer C-Kupplung 15 für einen nicht dargestellten Schlauch versehen ist, durch den Druckluft über den geöffneten Hahn 14 durch den Düseneinsatz 10 in das Rohr 7 eingeführt werden kann.

Die Mündung des Rohrstutzens 6 ist mit 16 bezeichnet und liegt zwischen dem Ende 9 und dem gegenüberliegenden Ende 17 des Rohres 7. Das Ende 17 ist durch eine Überwurfmutter 18 mit dem Ende eines Dirigierschlauches 19 zu verbinden. Die Überwurfmutter wirkt dabei auf ein Schutzrohr 20, das mit Hilfe mehrerer radial angeordneter Schrauben 21 auf dem Dirigierschlauch 19 befestigt ist.

Das freie Ende 22 des Dirigierschlauches 19 ist seinerseits mit einem Schutzrohr 23 und einer Überwurfmutter 24 versehen. Die Überwurfmutter dient zum Anschluß einer Rohrmuffe 25, auf deren Umfang mehrere jeweils um 45 Grad versetzte Düsen 26 angebracht sind. Die Düsen werden über einen Nippel 27 und ein Winkelstück 28 aus einer Schlauchleitung 29 mit einem zweiten Beschleuniger beaufschlagt

An das freie Ende der Muffe 25 schließt sich ein kurzes Rohr 30 an, welches düsenförmig ausgebildt sein kann, d. h. sich in Richtung auf das freie ausblasende Ende 31 verjüngt ist.

Im Betrieb wird der gesamte bis zur Überwurfmutter 18 reichende Teil der beschriebenen Vorrichtung auf der Sohle oder auf den Boden eines Bauwerkes abgelegt oder z. B. an einem Mast befestigt, der eine Arbeitsbühne oder einen Korb trägt, auf dem ein Arbeiter steht. Der Arbeiter nimmt nur den vorderen Teil der Vorrichtung, nämlich das Rohr 30 auf, welches mit dem abgelegten oder befestigten Teil der Vorrichtung durch den Dirigierschlauch 19 verbunden ist. Er richtet die Ausblasöffnung 31 auf die mit dem Spritzbeton zu beaufschlagende Gebäudefläche und führt die Öffnung 31 gleichmäßig und nach Maßgabe der Ausbildung einer gewünschten Schichtdicke über diese Fläche.

Zum Betrieb der Vorrichtung werden die Förderleitung 2 aus einer Betonpumpe, die Druckluftzuleitung 13 durch Öffnen des Hahnes 14 aus einer stationären Druckluftleitung, die Zuleitung des ersten Beschleunigers durch Anschluß an einen Vorratstank und der Schlauch 29 durch Anschluß an einen zweiten Vorratstank für den zweiten Beschleuniger, sowie jeweils an eine Hochdruckpumpe in Betrieb genommen. Der hinter dem Einsatz 10 austretende Druckluftstrom wird über die Düse 11 zunächst mit dem ersten Beschleuniger beaufschlagt, wobei der flüssige Beschleuniger in feine Tropfen aufgebrochen wird, die sich im Druckluftstrom verteilen. An der Mündung 16 des Rohres 6 bricht der Druckluftstrom den Dichtstrom des Baustoffes auf, der durch die Leitung 2 herangeführt wird. Dadurch werden die Baustoff- und Wasserpartikel der hydromechanischen Förderung in dem Druckluftstrom suspendiert. Diese Suspension wird durch den Dirigierschlauch 19 in die Muffe 25 gefördert, die in radialer Richtung von außen nach innen in dem Förderstrom den ebenfalls flüssigen zweiten Beschleuniger unter hohem Druck verteilt.

Dieser Beschleuniger führt zu einer schnellen Erhärtung des Baustoffs, der deshalb unmittelbar durch das Düsenrohr 30 und der Ausblasöffnung 31 ausgetragen wird.

## Patentansprüche

1. Vorrichtung zum pneumatischen Ausbringen eines hydromechanisch im Dichtstrom geförderten, erhärtenden Baustoffes, insbesondere eines hydraulischen Spritzbetons oder -mörtels, weicher am Ende einer den vorzugsweise mit einer pumpe geförderten Baustoff heranführenden Rohr- oder Schlauchförderleitung ein Mundstück (8) aufweist, dessen Förderrohr ein vorzugsweise als Düse (11) ausgebildetes, austragendes Ende, ein gegenüberliegendes, die Mündung einer Druckluftzuleitung aufweisendes Ende und ein zwischen beiden Enden mündendes Rohr besitzt, welches den Dichstrom in den Druckluftstrom einbringt, wobei dem Baustoff durch mindestens eine Zuleitung zur Anregung seines Erhärtens Beschleuniger zugesetzt und der ausblasende Baustoffstrom mit einem flexiblen Förderleitungsabschnitt (19) dirigiert wird, wobei das Mundstück (8) mit jeweils wenigstens einem anschließenden Teilstück (3) der Druckluft- und der Rohr- bzw. Schlauchförderleitung (2) abgelegt und an das austragende Ende (17) des Mundstückes (8) der Dirigierieitungsabschnitt (19) angeschlossen ist und an das freie Ende (22, 23) des Dirigierleitungsabschnittes (19) die Beschleunigerzuleitung (25-29) angeschlossen ist, die unmittelbar vor der Ausblasöffnung (31) mündet, dadurch gekennzeichnet, daß eine Zuleitung (12) eines zweiten Beschleunigers, welcher mit dem ersten im Dirigierleitungsabschnitt (19, 30) zugesetzten Beschleuniger zusammen das Erhärten des Baustoffes anregt, in das die Mündung der Druckluftzuleitung (13) aufweisende Förderrohrende (9) des Mundstückes (8) mündet.

2. Vorrichtung nach Anspruch 1, dadurch gekennzeichnet, daß das Mundstück (8) mit jeweils wenigstens einem anschließenden Teilstück (13, 14) der Druckluft- und der Rohr- bzw. Schlauchförderleitung (2), sowie der Zuleitung (12) des zweiten Beschleunigers auf dem Boden oder der Sohle des Bauwerkes abgelegt sind, dessen Bauteile mit dem ausgebrachten Baustoff verkleidet oder gebildet werden.

3. Vorrichtung nach einem der Ansprüche 1 oder 2, dadurch gekennzeichnet, daß das Mundstück (8) mit jeweils einem anschließenden Teilstück (13) der Druckluft- und der Rohr- bzw. Schlauchförderleitung (2), sowie der Zuleitung (12) des zweiten Beschleunigers auf der Unterkonstruktion einer Arbeitsbühne bzw. dem Mast eines Arbeitskorbes befestigt sind.

4. Vorrichtung nach einem der Ansprüche 1 bis 3, dadurch gekennzeichnet, daß die Dirigierleitung aus einem flexiblen Schlauch (19) und einem Rohr (30) besteht, welches die Ausblasöffnung (31) aufweist und an eine Muffe (25) angeschlossen ist, durch die radial der Beschleuniger zugeführt wird.

5. Vorrichtung nach einem der Ansprüche 1 bis 4, dadurch gekennzeichnet, daß die Zuleitung (12) für den zweiten Beschleuniger die Zuleitung (13) für die Druckluft durchdringt.

## Claims

1. Apparatus for the pneumatic application of a hardenable building material hydromechanically transported in a highly viscous flow, particularly of hydraulically injected concrete or mortar, which apparatus has a mouthpiece (8) at the end of a tube or hose conveyor pipe which feeds the building material delivered preferably by means of a pump, the conveyor tube possessing a delivery end preferably constructed as a nozzle (11), an opposite end having a compressed air feed opening, and a tube terminating between the two ends which feeds the viscous flow into the compressed air flow, wherein an accelerator is added to the building material by at least one feed pipe for promoting hardening, and the outward flow of building material is conducted by a flexible supply pipe section (19), wherein the mouthpiece (8) is provided with at least one connecting piece (3) of the compressed air supply and the tube or hose conveyor pipe (2), and the control pipe section (19) is connected to the output end (17) of the mouthpiece (8), and the accelerator feed pipe (25-29) is connected to the free end (22, 23) of the control pipe section (19) which ends directly before the outlet aperture (31), characterised in that a feed pipe (12) for a second accelerator which, together with the first accelerator added in the control pipe section (19, 30), promotes hardening of the building material, opens into the supply pipe end (9) of the mouthpiece (8) having the mouth of the compressed air feed pipe (13).

2. Apparatus according to claim 1, characterised in that the mouthpiece (8) with at least one connecting piece (13, 14) of the compressed air supply and the tube or hose conveyor pipe (2), as well as the second accelerator feed pipe (12) are distributed on the ground or the floor of the structure whose components are coated or formed by the output building material.

3. Apparatus according to claims 1 or 2, characterised in that the mouthpiece (8) with a connecting piece (13) of the compressed air supply and the tube or hose conveyor pipe (2), as well as the second accelerator feed pipe (12), are fixed to the sub-frame of a work platform or the mast of a work cage.

4. Apparatus according to any one of claims 1 to 3, characterised in that the control pipe consists of a flexible hose (19) and a tube (30) which defines the outlet aperture (31) and which is connected to a bushing (25) through which the accelerator is radially conducted.

5. Apparatus according to any one of claims 1 to 4, characterised in that the feed pipe (12) for the second accelerator penetrates the feed pipe (13) for the compressed air.

## Revendications

1. Dispositif pour projeter pneumatiquement un matériau de construction durcissable, amené hydromécaniquement en un courant compact, tel qu'un matériau hydraulique de projection à base de béton ou de mortier, ce dispositif comportant une pièce de jonction (8), montée à l'extrémité d'une canalisation constituée par un tube ou un tuyau, par laquelle arrive le matériau de construction, de préférence sous l'action d'une pompe, la pièce de jonction (8) comportant un tube d'entrai- nement (7) dont l'extrémité amont est de préférence pourvue d'un gicleur (11) associé à une canalisation d'air comprimé, et un embout tubulaire (6) qui débouche entre les deux extrémités du tube d'entraînement (7) pour y amener le courant compact de matériau de construction dans le jet d'air comprimé, le matériau de construction recevant au moins un produit additif amené par une canalisation particulière pour accélérer lé durcissement de ce matériau, et le courant de matériau à projeter par l'air comprimé étant dirigé au moyen d'un tronçon de canalisation flexible (19), la pièce de jonction (8) étant prévue pour être mise en place à poste fixe avec au moins une partie adjacente (3) de la canalisation tubulaire (2) par laquelle arrive le matériau, et au moins une partie adjacente (13) de la canalisation d'air comprimé, et le tronçon de canalisation (19) qui sert à diriger le courant de matériau à projeter étant raccordé à l'extrémité aval (17) de la pièce de jonction (8), alors que l'extrémité aval (22, 23) du tronçon de canalisation (19) est reliée à une canalisation (25-29) par où arrive un produit accélérateur de durcissement, et qui débouche immédiatement en amont de l'orifice de projection (31), caractérisé en ce qu'il comporte une autre canalisation d'arrivée (12), pour un second produit accélérateur de durcissement qui, en combinaison avec le premier produit accélérateur introduit dans le tronçon de canalisation (19, 30) servant à diriger le jet de matériau, active le durcissement du matériau auquel on a ajouté ces deux produits, cette autre canalisation d'arrivée (12) débouchant dans l'extrémité amont (9) du tube d'entraînement (7) de la pièce de jonction (8) par laquelle arrive la canalisation d'air comprimé (13).

2. Dispositif selon la revendication 1, caractérisé en ce que la pièce de jonction (8), avec au moins une partie adjacente (13, 14) de la canalisation d'arrivée d'air comprimé, de la canalisation tubulaire (2) et de la canalisation d'arrivée (12) du second accélérateur de prise, sont disposées à poste fixe en position de service sur le sol ou sur la base de l'ouvrage, dont il est prévu de recouvrir ou de réaliser certaines parties avec le matériau appliqué par projection.

3. Dispositif selon la revendication 1 ou 2, ,caractérisé en ce que la pièce de jonction (8), avec au moins une partie adjacente (13) de la canalisation d'arrivée d'air comprimé et de la canalisation tubulaire (2), ainsi que de la canalisation d'arrivée (12) du second accélérateur de prise, sont disposées à poste fixe en position de service sur la base d'une plate-forme de travail ou sur un mât d'une nacelle de travail.

4. Dispositif selon l'une des revendications 1 à 3, caractérisé en ce que la canalisation servant à diriger le jet du matériau à appliquer par projection est constituée par un tuyau (19) et un tube (30) terminé par l'orifice de projection (31), ce tube (30) étant raccordé à un manchon (25) par lequel arrive radialement le premier accélérateur de prise.

5. Dispositif selon l'une des revendications 1 à 4, caractérisé en ce que la canalisation d'arrivée (12) du second accélérateur de prise passe à travers la canalisation d'arrivée (13) de l'air comprimé.
